# EUROPÄISCHE PATENTSCHRIFT

(11) **EP 0 310 857 B1**
(45) Veröffentlichungstag und Bekanntmachung des Hinweises auf die Patenterteilung: **27.07.1994**
(21) Anmeldenummer: 88115433.0
(22) Anmeldetag: 21.09.1988
(51) Int. Cl.: D04B 15/62

(54) **Fadenwechseleinrichtung, insbesondere für Strickmaschinen**
Thread-changing device, especialy for knitting machines
Dispositif changeur de fil, notamment pour des métiers à tricoter

(30) Priorität: 07.10.1987 DE 3733796
(43) Veröffentlichungstag der Anmeldung: 12.04.1989
(73) Patentinhaber: SIPRA Patententwicklungs- und Beteiligungsgesellschaft mbH, D-72461 Albstadt (DE)
(72) Erfinder: Nürk, Siegfried, D-7470 Albstadt 17-Pfeffingen (DE)
(74) Vertreter: Freiherr von Schorlemer, Reinfried, Dipl.-Phys.

(56) Entgegenhaltungen:
- DE-A- 3 015 191
- DE-A- 3 244 887
- DE-A- 3 620 296

## Beschreibung

Die Erfindung betrifft eine Fadenwechseleinrichtung, insbesondere für Strickmaschinen, mit einer Knotvorrichtung zum Anknoten eines neuen Fadens an einen alten Faden bei einem Fadenwechsel, mit Fadenklemmen und Schneidorganen für den neuen und den alten Faden, die Knotvorrichtung bestehend aus einem den neuen Faden erfassenden und in eine beschlossene Schleife legenden Wickelfinger, einem den alten Faden während des Fadenablaufes als offene Schlaufe in die Schleife einführenden Schlaufenschwenkhebel, und einem durch die Schlaufe hindurchgreifenden und das Ende des neuen Fadens erfassenden beweglichen Klemmhaken.

Eine Fadenwechseleinrichtung mit den vorstehend genannten Merkmalen ist bereits in der DE-OS 32 44 887 vorgeschlagen worden. Die vorliegende Erfindung betrifft eine Weiterbildung einer solchen Fadenwechseleinrichtung. Ihr liegt die Aufgabe zugrunde, eine Fadenwechseleinrichtung der genannten Art so auszubilden, daß ihre Betriebssicherheit im Hinblick auf die Knotenbildung und eine taktgerechte Weiterleitung des Fadens zu der Fadenverarbeitungsstelle erhöht wird.

Die gestellte Aufgabe wird mit der genannten Fadenwechseleinrichtung erfindungsgemäß dadurch gelöst, daß in Fadenabzugsrichtung hinter der Knotvorrichtung eine über einen federbelasteten Schwenkarm führende Fadenkompensationsstrecke festgelegter Maximallänge und eine vorgesetzte, kurzfristig in Abhängigkeit von der Stellung des beweglichen Klemmhakens und/oder des Schlaufenschwenkhebels betätigbare Kompensator-Fadenbremse vorgesehen sind und daß der Klemmhaken mit einer Schere zum Schneiden des neuen Fadens kombiniert ist.

Auch bei der neuen Fadenwechseleinrichtung erfolgt die Bildung des Knotens am laufenden alten Faden, was zu den bereits in der DE-OS 32 44 887 aufgeführten wesentlichen Vorteilen gegenüber Knotvorrichtungen führt, bei welchen eine Knotenbildung nur an stehenden Fäden ausgeführt werden kann. Der laufende alte Faden wird lediglich kurzfristig zum Festziehen des gebildeten Fadenknotens angehalten. Dadurch wird ein einwandfrei fester Fadenknoten erzielt, der sich bei seiner Weiterbewegung zu einer Fadenverarbeitungsstelle auch bei wechselnden Zugbeanspruchungen nicht mehr lösen kann. Die Fadenzufuhr an der Fadenverarbeitungsstelle wird aber trotzdem nicht unterbrochen, weil während der kurzfristigen Betätigung der Kompensator-Fadenbremse Faden aus der Fadenkompensationsstrecke geliefert wird. Die Fadenvorratsstrecke wird durch Arretieren eines Kompensator-Schwenkarmes auf eine genau festgelegte Maximallänge gesetzt. Durch die festgelegte Maximallänge der Fadenkompensationsstrecke ist die Strecke, die der Fadenknoten von der Knotvorrichtung bis zur Fadenverarbeitungsstelle durchläuft, genau vorgegeben und kann als fester Wert in einen Steuerteil der Fadenwechseleinrichtung verwertet werden, der auch die Knotvorrichtung der Fadenwechseleinrichtung im Hinblick auf eine genaue Plazierung eines gebildeten Knotens im Gestrick steuert. Durch die Kombination des Klemmhakens, mit welchem bei der Knotenbildung das Ende des neuen Fadens erfaßt und durch die aus dem alten Faden gebildete Schlaufe hindurchgezogen wird, mit einer Schere, wird erreicht, daß eine sich hierbei möglicherweise bildende, im Knoten verankerte Endschleife des neuen Fadens aufgeschnitten wird oder überhaupt das Ende des neuen Fadens beschnitten wird und ein gesonderter Vorgang des Beschneidens der Fadenenden an einer gesonderten Schneidstation entfallen kann.

Die Fadenwechseleinrichtung kann erfindungsgemäß zusätzlich in Fadenabzugsrichtung zwischen der Knotvorrichtung und der Kompensator-Fadenbremse eine kurzfristig betätigbare Fadenantriebsvorrichtung aufweisen, die beispielsweise aus einer vom Faden durchlaufenen Blasdüse besteht. Mit dieser Fadenantriebsvorrichtung wird der Vorteil erzielt, daß eine einwandfreie Knotenbildung auch bei langsam laufender Maschine und selbst bei stehender Maschine, bei welcher auf den alten Faden kein Zug von der Maschenverarbeitungsstelle her ausgeübt wird, gewährleistet ist. Die Fadenantriebsvorrichtung erbringt die für ein Festziehen des gebildeten Knotens vorgesehene Bewegung des alten Fadens, wenn anderseits der Klemmhaken einen Zug auf den neuen Faden ausübt.

Die angestrebte erhöhte Betriebssicherheit der Fadenwechseleinrichtung, insbesondere ihrer Knotvorrichtung, läßt sich durch weitere Zusatzmerkmale noch erhöhen. So können die auswählbaren Fäden dem Wickelfinger der Knotvorrichtung zweckmäßig jeweils über eine Fadenbremse zugeleitet werden, deren Bremskraft in Abhängigkeit von der Stellung mindestens eines der Organe der Knotvorrichtung veränderlich ist. Hierbei haben sich elektromagnetisch beeinflußbare Fadenbremsen bewährt, mit denen während Abschnitten des Knotvorganges entweder eine bestimmte, die auf dem Wickelfinger mit dem neuen Faden gebildete Fadenschleife straffhaltende Bremskraft ausgeübt oder auch ein kurzfristiges völliges Blockieren während des Festziehens eines gebildeten Knotens erreicht wird.

Die Knotvorrichtung kann vorteilhafterweise zusätzlich mit mechanisch wirksamen Fadensicherungsorganen versehen sein, die einen in Richtung auf den Wickelfinger bewegbaren, auf den neuen Faden einwirkenden Drängbügel und eine entlang eines Abschnittes der Bewegungsstrecke des Wickelfingers verlaufende stationäre Fadenleitkante umfassen können. Mit diesen Organen wird in der kritischen Phase der Schleifenbildung der neue Faden in den Bereich des Wickelfingers gebracht, so daß er mit seinem Endbereich vom Wickelfinger sicher erfaßt und während des Wickelvorganges auch im Einflußbereich des Wickelfingers sicher gehalten wird. Ein weiterer kritischer Punkt ist in jeder Knotvorrichtung die Gefahr des Sitzenbleibens der gebildeten Fadenschleife auf dem Schlaufenschwenkhebel am Beginn des eigentlichen Knotvorganges. Zur Beseitigung dieser Gefahr kann erfindungsgemäß als Fadensicherungsorgan ein Fadenabstreifteil zum Erfassen und Abstreifen der Fadenschleife vom Wickelfinger beim Rückschwenken des Schlaufenschwenkarmes vorgesehen sein. Zur Erhöhung der Betriebssicherheit können mit dem Steuerteil der Fadenwechseleinrichtung verbundene Sensoren vorgesehen sein, mit welchen mindestens die Stellung des Schlaufenschwenkhebels und/oder des Klemmhakens und/oder der Fadenbremsen, vorteilhafterweise aber auch die Stellung des Wickelfingers oder der diesen Teilen der Knotvorrichtung zugeordneten Antriebsvorrichtung erfaßbar ist.

Zur Erhöhung der Betriebssicherheit der Fadenwechseleinrichtung gemäß der Erfindung kann auch eine stationäre Steuerkurve vorgesehen sein, an welcher der Klemmhaken entlangführbar ist und die auf seine Klemme und die mit ihm kombinierte Schere einwirken kann. Auch kann hierzu der Schlaufenschwenkhebel in seiner Betriebsstellung mit seinem eine Fadenlaufnut für den alten Faden aufweisenden freien Ende gegen einen Anschlag anliegen, der seine Fadenlaufnut zu einem geschlossenen Fadendurchlaufkanal abdeckt, so daß der alte Faden, der zur Fadenverarbeitungsstelle weiterläuft, vor der Knotenbildung nicht herausspringen kann, und der außerdem die aus dem neuen Faden gebildete Schleife an einem Abgleiten vom Wickelfinger hindert.

Bei einer erfindungsgemäß ausgebildeten Fadenwechseleinrichtung kann das Verfahren zur Knotenbildung durch Erfassen eines ausgewählten neuen Fadens durch den Wickelfinger, Bilden einer geschlossenen Schleife des neuen Fadens auf dem Wickelfinger, Einführen einer offenen Schlaufe des alten Fadens in die Schleife des neuen Fadens mittels des Schlaufenschwenkhebels und Hindurchführen des Klemmhakens durch die offene Schlaufe des alten Fadens, Erfassen des Endes des neuen Fadens durch den Klemmhaken und anschließendes Durchziehen des Fadenendes durch die Schlaufe des alten Fadens und Rückbewegung des Schlaufenschwenkhebels erfindungsgemäß durch folgende zusätzliche Verfahrensschritte gekennzeichnet sein:
a) Einwärtsbewegung des Drängbügels zum Wickelfinger bei der Bildung der Fadenschleife;
b) Aktivieren der Fadenbremse für den neuen Faden vor Beendigung der Bildung der Fadenschleife;
c) Festlegen der Fadenkompensationsstrecke in ihrer Maximallänge vor Beginn der eigentlichen Knotenbildung;
d) bei der Rückwärtsbewegung von Schlaufenschwenkhebel und Klemmhaken bei der eigentlichen Knotenbildung mindestens über einen Teil der Bewegungsstrecke Schalten der Fadenbremse für den neuen Faden auf Vollbremsung und gleichzeitig kurzzeitiges Aktivieren der zwischen der Knotvorrichtung und der Kompensator-Fadenbremse angeordneten Fadenantriebsvorrichtung in Fadenlaufrichtung;
e) in einem Endbereich der Rückwärtsbewegungsstrecke des Klemmhakens zunächst kurzzeitiges Schließen der Kompensator-Fadenbremse und anschließend Schneiden des neuen Fadens mittels der mit dem Klemmhaken kombinierten Schere;
f) nach Schließen der Kompensator-Fadenbremse Freigabe des Kompensator-Schwenkarmes der Fadenkompensationsstrecke.

Nachfolgend wird ein Ausführungsbeispiel der erfindungsgemäß ausgebildeten Fadenwechseleinrichtung anhand der beiliegenden Zeichnung näher erläutert.

Im einzelnen zeigen:
- Fig. 1: eine Seitenansicht der Fadenwechseleinrichtung;
- Fig. 2: eine gegenüber Fig. 1 vergrößerte Teilseitenansicht der Fadenwechseleinrichtung;
- Fig. 3: eine Draufsicht auf einen Teil der aus Fig. 2 ersichtlichen Teile der Fadenwechseleinrichtung;
- Fig. 4: ein Zeitdiagramm der Funktionsweise einzelner Teile der Fadenwechseleinrichtung;
- Fig. 5: eine gegenüber Fig. 1 vergrößerte Teilseitenansicht der Fadenwechseleinrichtung mit dem Schlaufenschwenkhebel;
- Fig. 6: eine Draufsicht auf den Wickelfinger und den Klemmhaken der Knotvorrichtung;
- Fig. 7 - 11: perspektivische Darstellungen des Wickelfingers und der mit ihm zusammenwirkenden Teile der Knotvorrichtung in verschiedenen Stadien der Knotenbildung.

In der Gesamtseitenansicht der Fig. 1 sind bei abgenommenen Schutzhaube alle Teile der Fadenwechseleinrichtung angedeutet, jedoch nur die erfindungswesentlichen Teile näher gekennzeichnet und in den Teildarstellungen der Fig. 2, 3, 5 und 6 auch näher gezeigt. Auf eine genaue Beschreibung des Antriebs des Wickelfingers 10, des mit ihm zusammenwirkenden Schlaufenschwenkhebels 12 und des Klemmhakens 14 der Knotvorrichtung sowie der Antriebsteile zur Auswahl einzelner Fadenführer 17 der Fadenwechseleinrichtung und der jedem Fadenführer zugeordneten Fadenklemme und Fadenschneidvorrichtung 19 wird bewußt verzichtet, weil diese Antriebs- und Vorrichtungsteile nicht unmittelbarer Gegenstand der Erfindung sind und teils in der DE-OS 32 44 887 beschrieben oder von nicht knotenden Fadenringelapparaten her grundsätzlich vorbekannt sind.
Aus der Gesamtdarstellung der Fig. 1 sind von der eigentlichen Knotvorrichtung ein um eine Achse A drehbarer Wickelfinger 10 mit ausgezogenen Linien in seiner Ausgangsstellung und mit gestrichelten Linien in einer um 90° dazu gedrehten Schwenkstellung, eine zu seinem Antrieb dienende Zahnstange 11, ein Schlaufenschwenkhebel 12, ein mit dem Schlaufenschwenkhebel 12 über einen Spiralnutzylinder 13 antriebsmäßig gekoppelter Klemmhaken 14, ein zentraler Antriebszylinder 15 für die zuletzt genannten Teile und eine Fadenantriebsvorrichtung 16 ersichtlich. Von der Knotvorrichtung vorgeschalteten Teilen der Fadenwechseleinrichtung ist einer von beispielsweise vier Fadenführern 17 und eine ihm vorgeschaltete Fadenbremse in Form einer elektromagnetisch betätigbaren Kugelbremse 18 und eine der Jedem Fadenführer zugeordneten und mit einer Fadenschere kombinierten Fadenklemmen 19 mit ihrem Antriebsmechanismus 20 zum Öffnen und Schließen ersichtlich. Von den der eigentlichen Knotvorrichtung nachgeschalteten Teilen sind außer der Fadenantriebsvorrichtung 16 eine Kompensator-Fadenbremse 21 und ein um eine Schwenkachse 22 verschwenkbarer Kompensator-Schwenkhebel 23 mit einer Fadenumlenkrolle 24 an seinem freien Ende gezeigt. Der Schwenkhebel 23 ist über einen Koppelungsbolzen 25 mit einer durch den Hauptzylinder 15 bewegbaren, einen Führungsschlitz 26' aufweisenden Steuerplatte 26 zwangskoppelbar. Von dem Steuerteil der Fadenwechseleinrichtung zeigt Fig. 1 ein Gehäuse 27 für elektronische Steuerungsteile, die auf einer Leiterplatte 27.1 angeordnet werden, und ein Druckluft-Regulierventil 28. Fig. 1 zeigt die Fadenwechseleinrichtung in einer normalen Betriebsstellung, also zum Zeitpunkt t0 im Zeitdiagramm nach Fig. 4. In dieser Stellung durchläuft ein nachfolgend als alter Faden bezeichneter Faden 30, von einem nicht dargestellten Fadenspeicher kommend, nacheinander die ihm zugeordnete und freigegebene Kugelbremse 18, seinen in normaler Ausgangslage befindlichen Fadenführer 17, ein stationäres, allen Fäden gemeinsames Zentrierteil 29 der Knotvorrichtung, die inaktive, als Blasdüse ausgebildete Fadenantriebsvorrichtung 16 und die ebenfalls inaktive Kompensator-Fadenbremse 21, und läuft über eine erste fest angeordnete Fadenrolle 31', über die Fadenrolle 24 des in seiner maximalen Schwenkbewegung befindlichen Kompensator-Schwenkarmes 23 und über eine zweite fest angeordnete Fadenrolle 31 zu einer Fadenverarbeitungsstelle einer Textilmaschine, insbesondere Strickmaschine. Zwischen den Fadenrollen 31, 31' wird eine Fadenreserve (Fadenkompensationsstrecke) gebildet, deren Länge durch die jeweilige Lage des durch eine Führungsbahn 59 stabilisierten Kompensator-Schwenkarmes 23 bestimmt ist.

Fig. 2 zeigt in gegenüber Fig. 1 vergrößertem Maßstab den Bereich des Wickelfingers 10 der Fadenwechseleinrichtung nach deren Vorbereitung für einen Fadenwechsel, also im Zeitdiagramm nach Fig. 4 zwischen den Zeitpunkten t2 und t3. Der alte Faden 30 läuft weiterhin über eine Fadenleitöse 32 zu seinem in der Normalstellung befindlichen Fadenführer 17 und in der vorstehend beschriebenen Weise weiter durch die Fadenwechseleinrichtung. Ein anderer der insgesamt vier Fadenführer 17' ist zusammen mit der vorgeschalteten Fadenleitöse 32' aus der Normalstellung nach oben verschoben. Der von ihm geführte Faden wird nachfolgend neuer Faden genannt, ist mit der Bezugsziffer 30' bezeichnet und wird mit seinem Ende 30a' in der ihm zugeordneten, in nicht näher dargestellten Weise mit einer Schere kombinierten Fadenklemme 19' gehalten. Durch das Anheben des Fadenführers 17' ergibt sich ein nach oben gerichteter Fadenendbereich 30b' zwischen dem festgeklemmten Fadenende 30a' und dem Fadenführer 17'. In diesem Endbereich 30b' kann der neue Faden 30' von einem Drängbügel 33 erfaßt werden, der auf einer Schwenkwelle 34 befestigt ist. Der Drängbügel 33 erfaßt gemäß Fig. 3 den Endabschnitt 30b' des neuen Fadens 30' und schiebt ihn bis in den Greifbereich des Wickelfingers 10. Die Schwenkbewegung des Drängbügels 33 um die Schwenkachse 34 wird in nicht dargestellter Weise vom Antrieb des Wickelfingers 10 abgeleitet und beispielsweise mittels zweier Schaltbolzen 61 und 62 bewirkt.

Fig. 3 zeigt als zusätzliche Fadensicherungseinrichtung eine entlang der Bewegungsstrecke des Wickelfingers 10 verlaufende Fadenleitkante 35, die an einem stationären Führungsblech 36 ausgebildet ist, das auch einen elastischen Endanschlag 37 für den Drängbügel 33 trägt. In Fig. 2 ist auch der insgesamt mit der Bezugsziffer 20 bezeichnete Antriebsmechanismus zum Öffnen und Schließen der jeweils mit einer Fadenschere kombinierten, vorwählbaren Fadenklemmen 19, 19' dargestellt, der hier aber nicht im einzelnen beschrieben werden soll. Angetrieben wird dieser Mechanismus zu Beginn des Arbeitshubes des Antriebszylinders 15, der mit seiner Kolbenstange 15.1 einen aus Fig. 1 ersichtlichen, auf einer Führungsstange 38 längsbewegbaren Antriebsschlitten 39 bewegt.

Fig. 5 zeigt den in Fig. 1 in seiner Ausgangsstellung dargestellten Schlaufenschwenkhebel 12 in seiner Betriebsstellung, in welcher er mit seinem freien Ende 12.1 in den in Fig. 3 bezeichneten Schlitz 10.1 des Wickelfingers 10 eintaucht, nachdem auf dem Wickelfinger 10 aus dem neuen Faden 30' eine geschlossene Fadenschleife 40 gebildet worden ist. Diese Stellung nimmt die Knotvorrichtung im Zeitpunkt t5 des Zeitdiagramms der Fig. 4 ein. Bei der Schwenkbewegung des Schlaufenschwenkhebels 12 um eine Schwenkachse 41 im Gegenuhrzeigersinne aus der Ruhestellung nach Fig. 1 in die Betriebsstellung nach Fig. 5 nimmt sein freies Ende 12.1, das mit einer Fadenführungsnut (12.3) versehen ist, nahe des Zentrierteiles 29 den laufenden alten Faden 30 auf und bewegt ihn bei ununterbrochenem Fadenlauf zu einer offenen Schlaufe 50 durch die geschlossene Schleife 40 des neuen Fadens 30' hindurch in den Wickelfinger 10 bis in eine Stellung hinein, in welcher das freie Ende 12.1 gegen einen Anschlag 57 zur Anlage kommt, so daß dort die Fadenführungsnut 12.3 des Schlaufenschwenkhebels 12 für den laufenden alten Faden 30 zu einem Durchlaßkanal geschlossen wird, der ein Herausspringen des Fadens aus der Fadenführungsnut verhindert. Der Anschlag 57 sichert außerdem die auf dem Wickelfinger 10 gebildete Schleife 40 gegen ein Abgleiten vom Wickelfinger 10. Der Schlaufenschwenkhebel 12 hat die Form einer gekrümmten Lanze, die am einen Arm 42a eines zweiarmigen Schwenkhebels 42 befestigt ist, dessen in Fig. 5 nicht dargestellter anderer Arm mit dem Antriebsschlitten 39 des Hauptantriebszylinders 15 gekoppelt ist. Parallel zu dem Arm 42a und mit ihm verbunden ist ein Antriebshebel 43 angeordnet, der mit seiner Spitze 43.1 in die Spiralnut 44 des um seine Längsachse drehbaren, rohrförmigen Spiralnutzylinders 13 eingreift (siehe auch Fig. 1) und bei der Schwenkbewegung des Schlaufenschwenkhebels 12 eine Drehbewegung des Spiralnutzylinders 13 bewirkt. Am oberen Ende des Spiralnutzylinders 13 ist der Klemmhaken 14 befestigt, der im einzelnen aus Fig. 6 ersichtlich ist. An seinem freien Ende 12.1 ist der lanzenförmige Schlaufenschwenkhebel 12 an seiner Innenseite mit einer Randausnehmung 45 versehen. In diesem Endbereich verläuft die aus dem laufenden alten Faden 30 gebildete Fadenschlaufe 50 zwischen der im Schlaufenschwenkhebel 12 ausgebildeten oberen Fadenleitnut 12.3 und einer in einer unteren Nase 10.2 des Wickelfingers ausgebildeten Fadenleitkerbe 10.4 (Fig. 8) mit Abstand von der Unterkante des Schlaufenschwenkhebels 12.

Aus Fig. 6 ist der um die Drehachse 46 des Spiralnutzylinders 13 verschwenkbare und mit dem Schlaufenschwenkhebel 12 antriebsmäßig gekoppelte und als Schwenkhebel ausgebildete Klemmhaken 14 im einzelnen ersichtlich. Er ist in einer senkrecht zur Schwenkebene des Schlaufenschwenkhebels 12 verlaufenden Ebene verstellbar gelagert und an seinem freien Ende mit einer Einstechspitze 14.1 und einem Haken 14.2 versehen. Mit diesen Teilen, die in Fig. 5 nur schematisch angedeutet sind, ragt er bei der aus Fig. 5 ersichtlichen Stellung des Schlaufenschwenkhebels 12 durch den aus Fig. 2, 5 und 8 ersichtlichen Querschlitz 10.3 des Wickelfingers 10 und durch die Ausnehmung 45 des freien Endes 12.1 des Schlaufenschwenkhebels 12 und damit auch durch die aus dem laufenden alten Faden gebildete Fadenschlaufe 50 hindurch. Dem Haken 14.2 ist ein beweglicher Klemmbacken 47 (Fig. 6, 11) zugeordnet, der mit einer Schaltstange 48 verbunden ist, die mit dem Ende des einen Armes eines zweiarmigen Schwenkhebels 49 verbunden ist. Der Schwenkhebel 49 ist am schwenkbaren Klemmhaken 14 um eine Achse 51 verschwenkbar gelagert und trägt an seinem anderen Hebelarm einen Steuerzapfen 52, der in eine Steuernut 53 eines stationären Steuerteiles 54 eingreift. Mit dem Haken 14.2 am freien Ende des Klemmhakens 14 wird der Endabschnitt 30b' des auf dem Wickelfinger 10 zu der Schleife 40 gewickelten neuen Fadens 30' erfaßt. Solange sich der Steuerzapfen 52 im Endabschnitt 53.1 des Steuerschlitzes 53 befindet, ist der Haken 14.2 offen. Wenn sich bei der Rückschwenkbewegung des Klemmhakens 14 der Steuerzapfen 52 in den Abschnitt 53.2 der Steuerkurve 53 bewegt, wie dies in Fig. 6 dargestellt ist, bewegt sich der Bremsbacken 47 gegen den Haken 14.2 und klemmt dort den Endabschnitt 30b' des neuen Fadens 30' fest. Sobald der neue Faden am Haken 14.2 festgeklemmt ist, wird das Fadenende 30a' von der Fadenklemme 19' freigegeben, und bei der anschließenden Rückbewegung des Klemmhakens 14 im Gegenuhrzeigersinne um seine Schwenkachse 46 wird der festgeklemmte Endabschnitt 30b' des neuen Fadens 30' durch die vom alten Faden 30 gebildete Fadenschlaufe 50 hindurchgezogen, wie nachfolgend noch näher erläutert wird. Am Ende der Rückstellbewegung des Klemmhakens 14, wenn sich der Steuerzapfen 52 im Endabschnitt 53.3 der Steuerkurve 53 bewegt, wird der gleichzeitig als Scherblatt wirksame Klemmbacken 47 weiter gegen den Haken 14.2 bewegt, wobei der neue Faden 30' an der Klemmstelle durchgeschnitten wird.

Die Fig. 5 und 6 zeigen die Knotvorrichtung zwischen den Zeitpunkten t5 und t6 des Zeitdiagramms der Fig. 4 in einer Stellung, in welcher die Knotenbildung vorbereitet ist und aus welcher heraus die Knotenbildung durch einen vom Steuerteil gelieferten Schaltimpuls zum Zeitpunkt t6 ausgelöst wird. In der aus Fig. 5 und 6 ersichtlichen Vorbereitungsstellung ist die Stellung der einzelnen Knotorgane durch elektrooptisch oder elektromagnetisch wirksame Sensoren S1 - S5 (Fig. 1, 6) überwacht. Spricht einer dieser Sensoren nicht an, bedeutet dies, daß die Vorbereitungsstellung fehlerhaft ist, und der Auslöseimpuls zur Knotenbildung wird vom Steuerteil nicht gegeben.

Ein Schalter S1 wird von der Zahnstange 11 betätigt, wenn der Wickelfinger 10 in seiner Endstellung zum Einschwenken von Schlaufenschwenkhebel 12 und Klemmhaken 14 ist.
Ein den Schlaufenschwenkhebel 12 überwachender Sensor S2 stellt dessen Einschwenken fest. Ein Sensor S3 meldet das Rückbewegen des Schwenkhebels 42 bei der Knotenbildung, um die Kompensator-Fadenbremse 21 auszulösen.
Ein Sensor S4 beeinflußt die Kugelbremsen 18, 18'. Ein zusätzlicher aus Fig. 6 ersichtlicher und vom Klemmhaken 14 beeinflußter Sensor S5 hebt die Vollbremsung der Kugelbremsen wieder auf.

Der Funktionsablauf der mit ihren Einzelteilen vorstehend beschriebenen Knotvorrichtung der Fadenwechseleinrichtung wird nachfolgend anhand des Zeitdiagramms der Fig. 4 näher erläutert. Hierbei wird in Verbindung mit den Fig. 7 bis 9 die Vorbereitung des Knotens und die eigentliche Knotenbildung im Bereich des Wickelfingers 10 im einzelnen gezeigt. In dem Zeitdiagramm der Fig. 4 ist der Betriebszustand mehrerer Vorrichtungsteile über den Verlauf der sich vom Zeitpunkt t0 bis zum Zeitpunkt t13 erstreckenden Knotenbildung in der Knotvorrichtung aufgezeigt. Es sind dies von oben nach unten folgende Vorrichtungsteile: Der Fadenführer 17' für den neuen Faden 30', die Fadenklemme 19' für den neuen Faden 30', die Kugelbremse 18' für den neuen Faden 30', der Wickelfinger 10, der Drängbügel 33, der Schlaufenschwenkhebel 12, der Klemmhaken 14, die Kompensator-Fadenbremse 21, die Fadenklemme 19 des alten Fadens 30, der Fadenführer 17 des alten Fadens und die Kugelbremse 18 für den alten Faden 30.

Zum Zeitpunkt t0 befindet sich die Fadenwechseleinrichtung mit ihren Teilen in der aus Fig. 1 ersichtlichen Stellung. Der neue Fadenführer 17' befindet sich noch in seiner Normalstellung, die in Fig. 4 mit "aus" bezeichnet ist. Die Fadenklemme 19' für den neuen Faden 30' ist geschlossen und hält das Fadenende 30a' fest. Die Kugelbremse 18' für den neuen Faden 30' ist geöffnet. Der Wickelfinger 10 befindet sich in seiner Ausgangsstellung, die in Fig. 4 mit "aus" bezeichnet ist, desgleichen der Drängbügel 33, der Schlaufenschwenkhebel 12 und die Hakenschere 14. Die Kompensator-Fadenbremse 21 ist geöffnet, der Fadenführer 17 des alten Fadens befindet sich in seiner Normalstellung, die mit "aus" bezeichnet ist, und die Kugelbremse 18 für den alten Faden 30 ist offen, so daß der Faden 30 die Fadenwechseleinrichtung ungebremst auf dem aus Fig. 1 ersichtlichen Weg durchläuft.

Zum Zeitpunkt t1 beginnt die Vorbereitung der Fadenwechseleinrichtung für eine Knotenbildung, indem der Fadenführer 17' für den neuen Faden 30' aus der Normalstellung nach oben bewegt wird (siehe Fig. 2).

Zum Zeitpunkt t2 wird der Wickelfinger 10 in Drehung versetzt, was im Zeitdiagramm der Fig. 4 durch die Stellung "ein" angezeigt ist. Gleichzeitig wird der Drängbügel 33 in Richtung auf den Wickelfinger 10 verschwenkt und legt den neuen Faden 30' mit seinem Endabschnitt 30b' dem Wickelfinger 10 vor. Bei der anschließenden Bildung der Schleife 40 aus dem neuen Faden 30' durch den Wickelfinger 10 sichern sowohl der Drängbügel 33 als auch die aus Fig. 3 ersichtliche Fadenleitkante 35 entlang der Schwenkbahn des Wickelfingers die Mitnahme des neuen Fadens 30' durch den Wickelfinger 10. Fig. 3 und 7 zeigen die Stellung des um die Achse A drehbaren Wickelfingers 10 und des mit ihm zusammenwirkenden Drängbügels 33 zum Zeitpunkt t2.

Im Zeitpunkt t3 geht der Drängbügel 33 in seine Ausgangsstellung zurück. Bis zu diesem Zeitpunkt hat der Wickelfinger 10 etwa 1 1/2 Umdrehungen ausgeführt und bereits die Schleife 40 aus dem neuen Faden 30' nahezu fertiggestellt. Kurz danach, zum Zeitpunkt t4, wird die Kugelbremse 18', durch welche der neue Faden 30' hindurchläuft, teilweise aktiviert, so daß eine Bremskraft auf den neuen Faden 30' ausgeübt wird. Diese Bremsstellung ist im Zeitdiagramm der Fig. 4 mit "1/2" bezeichnet. Durch diese Bremswirkung der Kugelbremse 18' auf den neuen Faden 30' ist sichergestellt, daß der andererseits mit seinem Ende 30a' in der Fadenklemme 19' festgehaltene neue Faden 30' bei der restlichen Viertelsumdrehung des Wickelfingers 10 auf dem Wickelfinger festgezogen wird, so daß die von ihm gebildete Schleife 40 lagegenau und straff am Wickelfinger 10 anliegt.

Zwischen dem Zeitpunkt t4 und t5 ist also die Bildung der Schleife 40 aus dem neuen Faden 30' beendet. Der Wickelfinger 10 bleibt in der aus Fig. 8 ersichtlichen Stellung stehen. Aus dem Zeitdiagramm der Fig. 4 ist ersichtlich, daß er erst zum Zeitpunkt t12, also nach Beendigung des Knotvorganges, in seine aus Fig. 1 und 3 ersichtliche Ausgangslage zurückgedreht wird. Aus Fig. 8 ist die Lage der Schleife 40 auf dem Wickelfinger ersichtlich. Fig. 8 zeigt auch die in der unteren Wickelfingerspitze 10.2 ausgebildete Fadenleitkerbe 10.4 und den Querschlitz 10.3 des Wickelfingers 10. In dieser Stellung steht der neue Faden 30' immer noch fest, während der alte Faden 30 über das Zentrierteil 29 weiter zur Fadenverarbeitungsstelle läuft. Die erreichte Stellung des Wickelfingers 10 wird durch den Sensor S1 des Steuerteiles der Fadenwechseleinrichtung festgestellt, das dann die Fortsetzung des Knotvorganges veranlaßt.

Zum Zeitpunkt t5 werden zuerst der Schlaufenschwenkhebel 12 in die aus Fig. 5 und 6 ersichtliche Betriebsstellung und unmittelbar darauf auch der Klemmhaken 14 mit seinem Haken 14.2 in den Schlitz 10.1 bzw. 10.3 des Wickelfingers 10 eingeschwenkt. Beim Einschwenken erfaßt der Schlaufenschwenkhebel 12 den alten Faden 30 kurz vor dem Zentrierteil 29 mit seinem freien Ende 12.1 und legt ihn beim Eintauchen des freien Endes 12.1 in die in Fig. 8 bezeichnete Fadenleitkerbe 10.4 in der unteren Spitze 10.2 des Wickelfingers. Fig. 9 zeigt diesen Zeitpunkt des Eintauchens des freien Endes 12.1 des Schlaufenschwenkhebels 12. Aus Fig. 9 ist auch ein Schleifenabstreifteil 55 dargestellt, das mit einer Nase in eine Längsnut 12.2 des Schlaufenschwenkhebels 12 eingreift und das sicherstellt, daß beim späteren Zurückschwenken des Schlaufenschwenkhebels 12 die vom Wickelfinger 10 abgezogene Schleife 40 nicht auf dem Schlaufenschwenkarm 12 hängenbleibt.

Zwischen den Zeitpunkten t5 und t6 wird der Kompensator-Schwenkarm 23 durch Eintauchen des Koppelungsbolzens 25 in den Führungsschlitz 26' der Steuerplatte 26 in seiner die Maximallänge der Kompensationsstrecke bestimmenden Stellung arretiert. Die hierbei gehaltene Fadenreserve kann zwischen den Zeitpunkten t8 und t10 abgegeben werden.

Fig. 10 zeigt auch noch den in den Wickelfinger 10 eingeschwenkten Klemmhaken 14, wobei der Haken 14.2 im Bereich der in Fig. 5 bezeichneten Ausnehmung 45 des Schlaufenschwenkhebels 12 durch die über das freie Ende 12.1 des Schlaufenschwenkhebels 12 laufende Schlaufe 50 (Fig. 5) des alten Fadens 30 hindurchgefahren ist und den Endabschnitt 30b' des mit seinem Ende 30a' immer noch in der Klemme 19' festgehaltenen ruhenden zweiten Fadens 30' erfaßt hat. Währenddessen läuft der erste Faden 30 immer noch weiter zur Fadenverarbeitungsstelle. In diesem Zustand, in welchem in die gebildete Schleife 40 des neuen Fadens 30' eine vom alten Faden 30 gebildete Schlaufe 50 (Fig. 5) gelegt ist und der Klemmhaken 14 den Endbereich 30b' des neuen Fadens 30' erfaßt, ist die Knotvorrichtung fertig für den Knotvorgang. Über die Sensoren S1, S2 des Steuerteils der Fadenwechseleinrichtung wird überprüft, ob die Vorrichtungsteile alle die ihnen vorgegebene und in Fig. 10 dargestellte Stellung eingenommen haben. Der anschließende Knotvorgang wird dann zu einem berechneten richtigen Zeitpunkt t6 durch ein auf die Antriebsvorrichtungen der Knotvorrichtung gegebenes Steuersignal ausgelöst.

Im Zeitpunkt t6 wird gemäß dem Zeitdiagramm der Fig. 4 der Klemmhaken 14 in eine Stellung "Klemmen" gebracht, was gemäß Fig. 6 beim Rückschwenken des Klemmhakens 14 im Gegenuhrzeigersinne im Steuerkurvenbereich 53.2 erfolgt, und der Schlaufenschwenkhebel 12 wird wieder aus dem Wickelfinger 10 zurückgeschwenkt. Der Endabschnitt 30b' des zweiten Fadens 30' ist zwischen dem Haken 14.2 und dem Klemmbacken 47 des Klemmhakens 14 festgespannt. Die Kugelbremse 18' für den neuen Faden 30' wird in ihre Vollbremsstellung geschaltet, so daß kein neuer Faden 30' durch den Fadenführer 17' hindurch nachgezogen werden kann. Der Klemmhaken 14 zieht den Endabschnitt 30b' des neuen Fadens 30' durch die Schlaufe 50 des alten Fadens 30 und durch die Schleife 40 des neuen Fadens 30' hindurch. Während der Rückstellbewegung des Klemmhakens 14 und des Schlaufenschwenkhebels 12 wird zum Zeitpunkt t7 die Fadenklemme 19' geöffnet, so daß sie das dort bisher festgeklemmte Ende 30a' des neuen Fadens 30' freigibt. Die Rückstellbewegung des Schlaufenschwenkhebels 12 und des Klemmhakens 14 wird mittels des aus Fig. 1 ersichtlichen Hauptantriebszylinders 15 gesteuert. Bei der Umsteuerung des Antriebszylinders 15 frei werdende Druckluft wird in die als Fadenantriebsvorrichtung wirkende Blasdüse 16 geleitet, durch welche der alte Faden 30 hindurchgeführt ist. Zusätzlich kann die beim Entlüften frei werdende Druckluft zu auf Organe der Knotvorrichtung gerichtete Reinigungsdüsen 58 geleitet werden. Dadurch wird der alte Faden 30 in Fadenlaufrichtung angetrieben und dadurch eine rasche und kontrollierte Rückbildung der beim Rückziehen des Schlaufenschwenkhebels 12 aus dem Wickelfinger 10 sich wieder auflösenden Fadenschlaufe 50 erreicht. Außerdem wird der alte Faden 30 bei der jetzt erfolgenden Knotenbildung straff gehalten. Dabei besteht keine Abhängigkeit davon, ob zu diesem Zeitpunkt der alte Faden 30 mit voller Geschwindigkeit abläuft oder nur mit geringer Geschwindigkeit bei Langsamlauf der Strickmaschine, oder ob in diesem Augenblick der alte Faden 30 evtl. steht. Die Blasdüse 16 arbeitet nur kurzfristig und vermittelt einen Antriebsimpuls, der bereits zum Zeitpunkt t8 und t9 abflacht.

Zum Zeitpunkt t8 wird dann für kurze Zeit, bis zum Zeitpunkt t10, gemäß dem Zeitdiagramm der Fig. 4 die Kompensator-Fadenbremse 21 betätigt und damit der Lauf des alten Fadens 30 kurzfristig unterbrochen. Der Hauptantriebszylinder 15 hat zu diesem Zeitpunkt den Koppelungsbolzen 25 in der Steuerplatte 26 wieder freigegeben, so daß trotzdem aus der am Kompensator-Schwenkarm 23 mit der Umlenkrolle 24 gebildeten festgelegten Kompensationsstrecke alter Faden 30 zur Fadenverarbeitungsstelle weitergeliefert werden kann. Zum Zeitpunkt t8 geht der Schlaufenschwenkhebel 12 weiter zurück, wobei das in Fig. 9 dargestellte Schleifenabstreifteil 55 wirksam wird. Die Hakenschere 14 zieht am durch die Schlaufe 50 und die Schleife 40 hindurchgezogenen Endbereich 30b' des neuen Fadens 30' bei ihrer Rückschwenkbewegung im Wirkungsbereich der aus Fig. 6 ersichtlichen Steuerkurve 53. Durch die geschlossene Kugelbremse 18' kann kein neuer Faden 30' nachgezogen werden, und die Schleife 40 wird vom Wickelfinger 10 heruntergezogen und während des kurzfristigen, durch die Kompensator-Fadenbremse 21 bedingten Festhaltens des ersten Fadens 30 zum Knoten 60 festgezogen. Die Fig. 11 zeigt die Knotenbildung etwa zum Zeitpunkt t9. Zu diesem Zeitpunkt wird die Fadenklemme 19 für den alten Faden 30 geschlossen, dabei der alte Faden 30 abgeschnitten und sein Ende in der Klemme 19 festgeklemmt. Sein abgeschnittenes Ende ist in Fig. 11 mit 30.1 bezeichnet. Der zurückbewegte Klemmhaken 14 zieht den Knoten 60 fest, wobei sich aus dem Endabschnitt 30b' des neuen Fadens 30' eine Fadenschlaufe 56 bildet, die in dem in Fig. 6 dargestellten Steuerkurvenabschnitt 53.3 vom Klemmbacken 47, der auch ein Scherbacken ist, aufgeschnitten wird.

Im nachfolgenden Zeitpunkt t10 hat der Klemmhaken 14 seine Endlage erreicht und die Schleife 56 aufgeschnitten. Die Kugelbremse 18' für den neuen Faden 30' wird jetzt wieder voll geöffnet, so daß der an den alten Faden 30 angeknotete neue Faden 30' frei durchlaufen kann. Die Kompensator-Fadenbremse 21 wird wieder geöffnet. Der Knoten 60 und hinter ihm der neue Faden 30' können zur Fadenverarbeitungsstelle weiterlaufen, wo der Knoten genau an einer gewünschten Gestrickstelle erscheint.

Zum Zeitpunkt t11 wird der Fadenführer 17' in seine Ausgangsstellung zurückbewegt, also in die Stellung, die der Fadenführer 17 für den alten Faden 30 in den Fig. 9 bis 11 bereits eingenommen hat. Dadurch wird der laufende neue Faden 30' ganz aus dem Schwenkbereich des Wickelfingers 10 herausbewegt, so daß der Wickelfinger anschließend zum Zeitpunkt t12 aus seiner aus den Fig. 9 bis 11 ersichtlichen Stellung wieder in seine aus Fig. 1 und 3 ersichtliche Ausgangsstellung zurückbewegt werden kann. Zum Zeitpunkt t13 ist die Knotvorrichtung dann wieder in einer Ausgangsstellung, aus welcher wieder ein neuer Knotvorgang veranlaßt werden kann.

## Patentansprüche

1. Fadenwechseleinrichtung, insbesondere für Strickmaschinen, mit einer Knotvorrichtung zum Anknoten eines neuen Fadens (30') an einen alten Faden (30) bei einem Fadenwechsel, mit Fadenklemmen (19,19') und Schneidorganen (19,14,47) für den neuen (30') und den alten (30) Faden, die Knotvorrichtung bestehend aus einem den neuen Faden (30') erfassenden und in eine geschlossene Schleife (40) legenden Wickelfinger (10), einem den alten Faden (30) während des Fadenablaufes als offene Schlaufe (50) in die Schleife (40) einführenden Schlaufenschwenkhebel (12) und einem durch die Schlaufe (50) hindurchgreifenden und das Ende (30b') des neuen Fadens (30') erfassenden beweglichen Klemmhaken (14), dadurch gekennzeichnet, daß in Fadenabzugsrichtung hinter der Knotvorrichtung eine über einen federbelasteten Schwenkarm (23) führende Fadenkompensationsstrecke festgelegter Maximallänge und eine vorgesetzte, kurzfristig in Abhängigkeit von der Stellung des beweglichen Klemmhakens (14) und/oder des Schlaufenschwenkhebels (12) betätigbare Kompensator-Fadenbremse (21) vorgesehen sind, und daß der Klemmhaken (14) mit einer Schere (47) zum Schneiden des neuen Fadens (30') kombiniert ist.

2. Fadenwechseleinrichtung nach Anspruch 1, dadurch gekennzeichnet, daß in Fadenabzugsrichtung zwischen der Knotvorrichtung und der Kompensator-Fadenbremse (21) eine kurzfristig betätigbare Fadenantriebsvorrichtung (16) angeordnet ist.

3. Fadenwechseleinrichtung nach Anspruch 2, dadurch gekennzeichnet, daß die Fadenantriebsvorrichtung eine vom Faden (30) durchlaufene Blasdüse (16) ist.

4. Fadenwechseleinrichtung nach einem der Ansprüche 1 bis 3, dadurch gekennzeichnet, daß die auswählbaren Fäden (30') dem Wickelfinger (10) jeweils über eine Fadenbremse (18) zugeleitet werden, deren Bremskraft in Abhängigkeit von der Stellung mindestens eines der Organe der Knotvorrichtung veränderlich ist.

5. Fadenwechseleinrichtung nach Anspruch 4, dadurch gekennzeichnet, daß die Fadenbremse (18) als elektromagnetisch beeinflußbare Kugelbremse ausgebildet ist.

6. Fadenwechseleinrichtung nach einem der Ansprüche 1 bis 5, dadurch gekennzeichnet, daß die Knotvorrichtung zusätzlich mit mechanisch wirksamen Fadensicherungsorganen versehen ist, die einen in Richtung auf den Wickelfinger (10) bewegbaren, auf den neuen Faden (30') einwirkenden Drängbügel (33) und eine entlang eines Abschnittes der Bewegungsstrecke des Wickelfingers (10) verlaufende stationäre Fadenleitkante (35) umfassen.

7. Fadenwechseleinrichtung nach Anspruch 6, dadurch gekennzeichnet, daß der Schlaufenschwenkhebel (12) eine Längsnut (12.2) aufweist, in welche ein stationäres Schleifenabstreifteil (55) eingreift.

8. Fadenwechseleinrichtung nach einem der Ansprüche 1 bis 7, dadurch gekennzeichnet, daß der Schlaufenschwenkhebel (12) und/oder der Klemmhaken (14) mit mindestens einem Sensor eines Steuerteiles der Fadenwechseleinrichtung zusammenwirken.

9. Fadenwechseleinrichtung nach Anspruch 3 und einem der Ansprüche 1 bis 8, dadurch gekennzeichnet, daß mindestens der Wickelfinger (10), der Schlaufenschwenkhebel (12) und der Klemmhaken (14) mittels mindestens eines pneumatischen Antriebszylinders (15) aus ihrer Ruhestellung in eine Betriebsstellung und zurück bewegbar sind und daß beim Entlüften des Antriebszylinders frei werdende Druckluft mindestens zu der vom Faden (30) durchlaufenen Blasdüse (16) geleitet wird.

10. Fadenwechseleinrichtung nach Anspruch 9, dadurch gekennzeichnet, daß beim Entlüften des Antriebszylinders (15) frei werdende Druckluft zu auf Organe der Knotvorrichtung gerichtete Reinigungsdüsen (58) geleitet wird.

11. Fadenwechseleinrichtung nach einem der Ansprüche 1 bis 10, dadurch gekennzeichnet, daß der Klemmhaken (14) entlang einer stationären, auf seine Klemme (47) und die mit ihm kombinierte Schere einwirkende Steuerkurve (53) bewegbar ist.

12. Fadenwechseleinrichtung nach einem der Ansprüche 1 bis 11, dadurch gekennzeichnet, daß der Schlaufenschwenkhebel (12) in seiner Betriebsstellung mit seinem eine Fadenlaufnut (12.3) für den alten Faden (30) aufweisenden freien Ende (12.1) gegen einen die Schleife (40) auf dem Wickelfinger (10) gegen Abgleiten sichernden Anschlag (57) anliegt, so daß seine Fadenlaufnut (12.3) zu einem geschlossenen Fadendurchlaufkanal abgedeckt ist.

13. Fadenwechseleinrichtung nach einem der Ansprüche 1 bis 12, dadurch gekennzeichnet, daß ein Haken (14.2) am freien Ende des Klemmhakens (14) mit einem beweglichen Klemmbacken (47) zusammenwirkt, der gleichzeitig ein Schneidbacken ist und über eine Schaltstange (48) mit einem kurvengesteuerten Schwenkhebel (49) gekoppelt ist, der auf dem Klemmhaken (14) gelagert ist.

14. Fadenwechseleinrichtung nach einem der Ansprüche 1 bis 13, dadurch gekennzeichnet, daß der die Kompensatorstrecke bestimmende Schwenkarm (23) in der Position für die festgelegte Maximallänge in Abhängigkeit von der Stellung des Klemmhakens (14) und/oder des Schlaufenschwenkhebels (12) verriegelbar ist (Riegelschieber 26).

15. Verfahren zur Knotenbildung in einer Fadenwechseleinrichtung nach Anspruch 2, 4 and 6 sowie einem der Ansprüche 3 bis 14 durch Erfassen eines ausgewählten neuen Fadens durch den Wickelfinger, Bilden einer geschlossenen Schleife des neuen Fadens auf dem Wickelfinger, Einführen einer offenen Schlaufe des alten Fadens in die Schleife des neuen Fadens mittels des Schlaufenschwenkhebels und Hindurchführen des Klemmhakens durch die offene Schlaufe des alten Fadens, Erfassen des Endes des neuen Fadens durch den Klemmhaken und anschließendes Durchziehen des Fadenendes durch die Schlaufe des alten Fadens und Rückbewegung des Schlaufenschwenkhebels,
gekennzeichnet durch folgende zusätzliche Verfahrensschritte:
a) Einwärtsbewegen des Drängbügels (33) zum Wickelfinger (10) bei der Bildung der Fadenschleife (40);
b) Aktivieren der Fadenbremse (18') für den neuen Faden (18) vor Beendigung der Bildung der Fadenschleife (40);
c) Festlegen der Fadenkompensationsstrecke in ihrer Maximallänge vor Beginn der eigentlichen Knotenbildung (t6);
d) bei der Rückwärtsbewegung von Schlaufenschwenkhebel (12) und Klemmhaken (14) bei der eigentlichen Knotenbildung mindestens über einen Teil der Bewegungsstrecke Schalten der Fadenbremse (18') für den neuen Faden (30) auf Vollbremsung und gleichzeitig kurzzeitiges Aktivieren der zwischen der Knotvorrichtung und der Kompensator-Fadenbremse (21) angeordneten Fadenantriebsvorrichtung (16) in Fadenlaufrichtung;
e) in einem Endbereich der Rückwärtsbewegungsstrecke des Klemmhakens (14) zunächst kurzzeitiges Schließen der Kompensator-Fadenbremse (21) und anschließend Schneiden des neuen Fadens (30') mittels der mit dem Klemmhaken (14) kombinierten Schere (Teil 47);
f) nach Schließen der Kompensator-Fadenbremse (21) Freigabe des Kompensator-Schwenkarmes (23) der Fadenkompensationsstrecke.

## Claims

1. A yarn changing device, especially for knitting machines, with a knotting device for knotting a new yarn (30') on to an old yarn (30) during a yarn change, with yarn clamps (19, 19') and cutting devices (19, 14, 47) for the new (30') and the old (30) yarns, the knotting device consisting of a winding finger (10) engaging the new yarn (30') and forming it into a closed loop (40), a pivoted loop lever (12) introducing the old yarn (30) as an open loop (50) into the closed loop (40) during the yarn take-off, and a movable clamping hook (14) engaging through the open loop (50) and grasping the end (30b') of the new yarn (30'), characterized in that following the knotting device, in the yarn drawing off direction, there are provided a yarn compensating segment of fixed maximum length guided by a spring-loaded swing arm (23) and a compensating yarn brake (21) operable briefly in dependence on the position of the movable clamping hook (14) and/or the pivoted loop lever (12), and in that the clamping hook (14) is combined with a cutter (47) for cutting the new yarn (30').

2. A yarn changing device according to claim 1, characterized in that between, in the yarn take-off direction, the knotting device and the compensating yarn brake (21) there is arranged a briefly operable yarn drive device (16).

3. A yarn changing device according to claim 2, characterized in that the yarn drive device is a blower nozzle (16) through which the yarn (30) passes.

4. A yarn changing device according to any of claims 1 to 3, characterized in that the selectable yarns (30') are each fed to the winding finger (10) through a yarn brake (18), whose braking force can be varied in dependence on the position of at least one of the members of the knotting device.

5. A yarn changing device according to claim 4, characterized in that the yarn brake (18) is formed as an electromagnetically controllable ball brake.

6. A yarn changing device according to any of claims 1 to 5, characterized in that the knotting device is additionally provided with mechanically acting yarn safety members, which comprise a presser bracket (33) movable in the direction of the winding finger (10) and acting on the new yarn (30') and a stationary yarn guide edge (35) running along a section of the path of movement of the winding finger (10).

7. A yarn changing device according to claim 6, characterized in that the pivoted loop lever (12) has a longitudinal groove (12.2) in which a stationary loop stripper part (55) engages.

8. A yarn changing device according to any of claims 1 to 7, characterized in that the pivoted loop lever (12) and/or the clamping hook (14) cooperate(s) with at least one sensor of a control unit of the yarn changing device.

9. A yarn changing device according to claim 3 and any of claims 1 to 8, characterized in that at least the winding finger (10), the pivoted loop lever (12) and the clamping hook (14) are movable by means of a pneumatic drive cylinder (15) out of their rest position into an operating position and back again and in that on venting the drive cylinder, released compressed air is fed at least to the blow nozzle (16) through which the yarn (30) passes.

10. A yarn changing device according to claim 9, characterized in that on venting the drive cylinder (15), released compressed air is fed to cleaning nozzles (58) directed on to members of the knotting device.

11. A yarn changing device according to any of claims 1 to 10, characterized in that the clamping hook (14) is movable along a stationary control cam track (53) acting on its clamp (47) and the cutter combined therewith.

12. A yarn changing device according to any of claims 1 to 11, characterized in that the free end (12.1) of the pivoted loop lever (12) having a yarn feed groove (12.3) for the old yarn (30) bears in the lever's operating position against a stop (57) protecting the closed loop (40) against sliding off the winding finger (10), so that its yarn feed groove (12.3) is covered to form a closed yarn passage channel.

13. A yarn changing device according to any of claims 1 to 12, characterized in that a hook (14.2) at the free end of the clamping hook (14) cooperates with a movable jaw (47) which is at the same time a cutter jaw and is coupled through a selector rod (48) to a cam-controlled pivoted lever (49), which is mounted on the clamping hook (14).

14. A yarn changing device according to any of claims 1 to 13, characterized in that the pivoted lever (23) determining the compensating segment can be locked (locking slide 26) in the position for the predetermined maximum length in dependence on the position of the clamping hook (14) and/or the pivoted loop lever (12).

15. A method of forming a knot in a yarn changing device according to claims 2, 4 and 6 and any of claims 3 to 14 by engaging a new yarn by the winding finger, forming a closed loop in the new yarn on the winding finger, introducing an open loop of the old yarn into the closed loop of the new yarn by means of the pivoted loop lever and passing the clamping hook through the open loop of the old yarn, engaging the end of the new yarn by the clamping hook and then pulling the yarn end through the open loop of the old yarn and retracting the pivoted loop lever,
characterized by the following additional method steps:
a) inward movement of the presser bracket (10) to the winding finger (10) in the formation of the closed yarn loop (40);
b) actuating the yarn brake (18') for the new yarn (30') before completing the formation of the closed yarn loop (40);
c) fixing the yarn compensating segment at its maximum length before beginning the actual knot formation (t6);
d) switching the yarn brake (18') for the new yarn (30') to full braking during the return movement of the pivoted loop lever (12) and the clamping hook (14) in the actual knot formation, at least over part of the path of movement, with simultaneous brief actuation of the yarn drive device (16) arranged in the yarn feed direction between the knotting device and the compensation yarn brake (21);
e) in a final portion of the return path of movement of the clamping hook (14) firstly closing the compensating yarn brake (21) briefly and then cutting off the new yarn (30') by means of the cutter (part 47) combined with the clamping hook (14);
f) releasing the compensating pivoted arm (23) of the yarn compensating segment after closing the compensating yarn brake (21).

## Revendications

1. Changeur de fil, pour des métiers à tricoter notamment, avec un dispositif de nouage pour nouer un nouveau fil (30') sur un ancien fil (30) lors d'un changement de fil, avec des pinces (19, 19') et des organes de coupe (19, 14, 47) pour le nouveau fil (30') et l'ancien fil (30), le dispositif de nouage se composant d'un doigt d'enroulement (10), qui intercepte le nouveau fil (30) et le dispose en une boucle fermée (40), d'un levier pivotant de bouclage (12), qui introduit l'ancien fil (30) sous forme de boucle ouverte (50), pendant le défilement des fils, dans la boucle (40), et d'un crochet de serrage mobile (14), qui s'engage au travers de la boucle (50) et intercepte l'extrémité (30b') du nouveau fil (30'), caractérisé en ce qu'une section de compensation de fils d'une longueur maximale définie, passant par un bras pivotant à ressort (23), est prévue dans le sens de tirage des fils, en aval du dispositif de nouage, ainsi qu'un tendeur-compensateur (21) placé en avant et pouvant être actionné temporairement, en fonction de la position du crochet de serrage mobile (14) et/ou du levier pivotant de bouclage (12), et en ce que le crochet de serrage (14) est combiné à un ciseau (47) pour couper le nouveau fil (30').

2. Changeur de fil suivant la revendication 1, caractérisé en ce qu'un dispositif d'entraînement des fils (16), qui peut être actionné temporairement, est disposé, dans le sens de tirage des fils, entre le dispositif de nouage et le tendeur-compensateur (21).

3. Changeur de fil suivant la revendication 2, caractérisé en ce que le dispositif d'entraînement des fils est une buse soufflante (16), au travers de laquelle passe le fil (30).

4. Changeur de fil suivant l'une quelconque des revendications 1 à 3, caractérisé en ce que les fils sélectifs (30') sont respectivement dirigés vers le doigt d'enroulement (10) par un tendeur (18), dont la force de serrage peut être modifiée en fonction de la position de l'un des organes, au moins, du dispositif de nouage.

5. Changeur de fil suivant la revendication 4, caractérisé en ce que le tendeur (18) est réalisé sous forme de tendeur sphérique, doté d'une possibilité d'influence électromagnétique.

6. Changeur de fil suivant l'une quelconque des revendications 1 à 5, caractérisé en ce que le dispositif de nouage est muni en supplément d'organes de protection des fils, à effet mécanique, qui englobent un étrier de poussée (33), mobile en direction du doigt d'enroulement (10) et agissant sur le nouveau fil (30'), et une arête de guidage de fils stationnaire (35), située le long d'une section de la trajectoire du doigt d'enroulement (10).

7. Changeur de fil suivant la revendication 6, caractérisé en ce que le levier pivotant de bouclage (12) présente une rainure longitudinale (12.2), dans laquelle s'engage un élément de tirage de boucle (55) stationnaire.

8. Changeur de fil suivant l'une quelconque des revendications 1 à 7, caractérisé en ce que le levier pivotant de bouclage (12) et/ou le crochet de serrage (14) concourent avec un capteur, au moins, d'un élément de commande du changeur de fil.

9. Changeur de fil suivant la revendication 3 et l'une quelconque des revendications 1 à 8, caractérisé en ce que le doigt d'enroulement (10), au moins, le levier pivotant de bouclage (12), et le crochet de serrage (14), peuvent être déplacés, au moyen d'un cylindre de commande pneumatique (15), au moins, de leur position de repos dans une position de service, et inversement, et en ce que l'air sous pression, dégagé lors du désaérage du cylindre de commande, est envoyé dans la buse soufflante (16), au moins, au travers de laquelle passe le fil (30).

10. Changeur de fil suivant la revendication 9, caractérisé en ce que l'air sous pression, dégagé lors du désaérage du cylindre de commmande (15), est envoyé dans des buses de nettoyage (58), dirigées sur des organes du dispositif de nouage.

11. Changeur de fil suivant l'une quelconque des revendications 1 à 10, caractérisé en ce que le crochet de serrage (14) peut se déplacer le long d'une came de commande (53) stationnaire, agissant sur sa pince (47) et sur le ciseau combiné à ce crochet.

12. Changeur de fil suivant l'une quelconque des revendications 1 à 11, caractérisé en ce que le levier pivotant de bouclage (12), en position de service, s'applique par son extrémité libre (12.1), munie d'une rainure de défilement de fil (12.3) pour l'ancien fil (30), contre une butée (57), protégeant la boucle (40) sur le doigt d'enroulement (10) du risque de glissement, de sorte que sa rainure de défilement (12.3) est recouverte en un canal fermé de passage de fil.

13. Changeur de fil suivant l'une quelconque des revendications 1 à 12, caractérisé en ce qu'un crochet (14.2), prévu sur l'extrémité libre du crochet de serrage (14), concourt avec une mâchoire de serrage mobile (47), qui est simultanément une mâchoire de coupe, et est couplé, par l'intermédiaire d'une tige de commande (48), avec un levier pivotant (49) commandé par came, monté sur le crochet de serrage (14).

14. Changeur de fil suivant l'une quelconque des revendications 1 à 13, caractérisé en ce que le bras pivotant (23), déterminant la section de compensation, peut être verrouillé dans la position pour la longueur maximale définie, en fonction de la position du crochet de serrage (14) et/ou du levier pivotant de bouclage (12) (tiroir de verrouillage 26).

15. Procédé pour la formation de noeuds dans un changeur de fil suivant les revendications 2, 4 et 6, et suivant l'une quelconque des revendications 3 à 14, par interception d'un nouveau fil, sélectionné, par le doigt d'enroulement, formation d'une boucle fermée du nouveau fil sur le doigt d'enroulement, introduction d'une boucle ouverte de l'ancien fil dans la boucle du nouveau fil au moyen du levier pivotant de bouclage et engagement du crochet de serrage au travers de la boucle ouverte de l'ancien fil, interception de l'extrémité du nouveau fil par le crochet de serrage et tirage consécutif de l'extrémité de fil au travers de la boucle de l'ancien fil, et mouvement de retour du levier pivotant de bouclage, caractérisé par les phases de procédé supplémentaires suivantes:
a) Déplacement vers l'intérieur de l'étrier de poussée (33) en direction du doigt d'enroulement (10), lors de la formation de la bouche (40).
b) Activation du tendeur (18') pour le nouveau fil (30'), avant l'achèvement de la formation de la bouche (40).
c) Fixation de la section de compensation de fils dans sa longueur maximale, avant le début de la formation de noeuds proprement dite (t6).
d) Lors du mouvement de retour du levier pivotant de bouclage (12) et du crochet de serrage (14), pendant la formation de noeuds proprement dite, sur une partie au moins de la trajectoire de déplacement, commutation du tendeur (18') pour le nouveau fil (30') sur serrage à fond, et activation simultanée et temporaire du dispositif d'entraînement des fils (16), disposé entre le dispositif de nouage et le tendeur-compensateur (21) dans le sens de défilement des fils.
e) Dans une zone extrême de la trajectoire de retour du crochet de serrage (14), fermeture temporaire, dans un premier temps, du tendeur-compensateur (21), puis coupe du nouveau fil (30') au moyen du ciseau (élément 47) combiné au crochet de serrage (14).
f) Après la fermeture du tendeur-compensateur (21), dégagement du bras pivotant compensateur (23) de la section de compensation de fils.
